# EUROPÄISCHE PATENTSCHRIFT

(11) **EP 0 758 573 B1**
(45) Veröffentlichungstag und Bekanntmachung des Hinweises auf die Patenterteilung: **08.12.1999**
(21) Anmeldenummer: 96111875.9
(22) Anmeldetag: 24.07.1996
(51) Int. Cl.: B24D 7/06, B24D 17/00

(54) **Diamant-Schleifwerkzeug zur Oberflächenbearbeitung von Natur- und Kunststein**
Diamond grinding tool for surface machining of natural or artificial stone
Outil de meulage diamanté pour l'usinage de surface de pierre naturelle ou artificielle

(30) Priorität: 12.08.1995 DE 19529841
(43) Veröffentlichungstag der Anmeldung: 19.02.1997
(73) Patentinhaber: KREBS & RIEDEL SCHLEIFSCHEIBENFABRIK GMBH & CO. KG, 34385 Bad Karlshafen (DE)
(72) Erfinder: Krebs, Michael, Dipl.-Ing., 34385 Bad Karlshafen (DE); Reinhardt, Klaus-Dieter, 34385 Bad Karlshafen (DE)
(74) Vertreter: WALTHER, WALTHER & HINZ Patentanwälte

(56) Entgegenhaltungen:
- BE-A- 375 514
- US-A- 3 754 355
- US-A- 4 212 137
- PATENT ABSTRACTS OF JAPAN vol. 010, no. 277 (M-519), 19.September 1986 & JP-A-61 100309 (HONDA MOTOR CO LTD), 19.Mai 1986,

## Beschreibung

Die vorliegende Erfindung betrifft ein Diamant-Schleifwerkzeug zur Oberflächenbearbeitung von Natur- und Kunststein, wie es z.B. aus der US-A-2,883,807 bekannt ist, mit einem um seine Mittelachse rotierbar angeordnetem Grundkörper, an dem eine Anzahl ein Diamant-Schleifsegment haltender Segmentträgerkörper lösbar befestigt sind, wobei die Diamant-Schleifsegmente im wesentlichen koaxial zur Mittelachse vom Grundkörper abstehen, wobei für jeden Segmentträgerkörper im Grundkörper eine eigene Aufnahme ausgebildet ist und wobei die Aufnahme eine radiale und eine axiale Anschlagfläche aufweist, an denen der Segmentträgerkörper anliegt.

Natursteine, wie zum Beispiel Marmor, Granit usw. und Kunststeine, wie zum Beispiel Beton, Betonwerkstein (Betonwerkstein besteht aus einer Mischung von Beton und Natursteinzuschlägen. Da die Zuschläge die Festigkeit und die Optik des Betonwerksteins bestimmen, werden hier die Zuschläge von weniger abrasivem Weichgestein wie Marmor-, Kalkgestein bis zu sehr abrasivem Hartgestein, wie zum Beispiel sehr harten, quarzreiche Granite verwendet), Hartgestein, Ziegel, feuerfeste Steine oder dergleichen, werden in großen Schleifstraßen und Brückenfräsen oberflächenbearbeitet, damit sie eine plane und/oder glatte Oberfläche erhalten. Diese Schleifanlagen haben bis zu zehn in Reihe geschaltete Schleifköpfe, die zumindest teilweise mit Diamantschleifkörpern bestückt sind. Hierbei kommen vorzugsweise Topffräser zum Einsatz, die je nach Ausführungsform einen Durchmesser von 200 mm bis 1000 mm haben und mit einer hohen Drehzahl um ihre Mittelachse rotieren.

Die Natur- oder Kunststeine werden auf einem Förderband kontinuierlich den in Reihe angeordneten Schleifköpfen zugeführt, wobei die Zustellgeschwindigkeit so eingestellt ist, daß Zustelltiefen des erfindungsgemäßen Schleifwerkzeuges von mehreren Millimetern möglich sind.

Bei der spanabhebenden Bearbeitung von Natur- und Kunststein durch eine derartige Schleifanlage treten am Schleifwerkzeug naturgemäß große Kräfte auf. Gleichzeitig soll das Schleifwerkzeug präzise und nahezu toleranzfrei dem Werkstück zugeführt werden, so daß es notwendig ist, sämtliche Bauteile der Schleifanlage einschließlich des Schleifwerkzeuges sehr stabil und massiv auszuführen. Daraus ergibt sich, daß alleine das Schleifwerkzeug, also hier der Topffräser, bereits 43 bis 45 Kilogramm wiegt. Darüber hinaus muß das rotierende Schleifwerkzeug aus sicherheitstechnischen Gründen vollständig durch Schutzwände abgedeckt sein, damit das Bedienungspersonal nicht gefährdet wird.

Aus der DE-OS 43 07 189, der US 2,442,129 und der US 2,883,807 sind Diamant-Schleifgeräte zur Oberflächenbearbeitung von Glas, Beton- und Naturstein bekannt, bei denen der Diamant-Schleifkörper an einem runden, scheibenartigen und um seine Mittelachse rotierenden Grundkörper angeordnet ist. Dieser Diamant-Schleifkörper setzt sich aus einem Segmentträgerkörper und einem daran angelöteten Diamant-Schleifsegment zusammen. Sind nun die Diamant-Schleifsegmente aufgebraucht, so müssen die Diamant-Schleifkörper vom Diamant-Schleifwerkzeug entfernt werden und gegen neue ersetzt werden. Zwar ist es theoretisch möglich, die Schleifkörper einzeln auszubauen, jedoch geschieht dies in der Praxis nicht, da der unter dem Topffräser zur Verfügung stehende Freiraum zu knapp bemessen ist, als daß der Monteur darunter vernünftig arbeiten kann. Deshalb ist immer häufiger zu beobachten, daß die Monteure trotzdem das Schleifwerkzeug als Ganzes ausbauen und die Schleifkörper außerhalb der Schleifanlage austauschen. Dies aber führt aber zu langen Rüstzeiten und zu entsprechend langen Stillstandszeiten der gesamten Schleifanlage.

Aus der US 3,754,355 ist ein Schleifrad mit einer Anzahl von über den Umfang verteilten Schleifsegmenten bekannt, wobei im Schleifrad für jedes Schleifsegment eine eigene Aufnahme mit einer radialen und einer axialen Anschlagfläche ausgebildet ist. Dabei ist die axiale Anschlagfläche senkrecht zur Mittelachse ausgebildet, während die radiale Anschlagfläche parallel zur Mittelachse ausgebildet ist. Jede Aufnahme ist zwar im Wesentlichen nach außen hin offen, ist jedoch von innen nach außen betrachtet verjüngend ausgebildet. Hierdurch wird gewährleistet, daß das Schleifsegment in radialer Richtung formschlüssig im Schleifrad gehalten ist, so daß ein Herausschleudern bei rotierendem Schleifrad zuverlässig verhindert wird. Die Aufnahme ist einseitig durch einen schräg zulaufenden Vorsprung begrenzt und wird auf der anderen Seite durch einen mit einer Schraube befestigtes, ebenfalls schräg zulaufend ausgebildetes Halteteil begrenzt. Nachdem ein derartiges Schleifsegment verbraucht ist, muß es durch Lösen der Schraube und Entfernen des Halteelementes freigelegt werden. Danach kann das Schleifsegment in tangentialer Richtung aus dem Schleifrad herausgezogen werden, wobei das Schleifsegment zunächst in den durch das Entfernen des Halteelementes frei gewordenen Raum hineingezogen werden muß, bevor es dann entfernt werden kann. Ein Herausnehmen des Schleifsegmentes in radialer Richtung ist nicht möglich, da das Schleifsegment nicht an dem schräg verlaufenden Vorsprung vorbeigeführt werden kann.

Darüber hinaus muß ein derartiges Schleifsegment an vielen Seiten passgenau anliegen bzw. durch die Schraube verklemmt werden, so daß ein entsprechender Festigungsaufwand entsteht.

Aus der US 2,720,733 ist ein Schleifwerkzeug zur Bearbeitung von Metall bekannt, dessen Schleifkörper keine Segmentträgerkörper aufweisen, sondern bei denen das Schleifsegment direkt an der Grundplatte befestigt ist. Dabei ist das Schleifsegment in einer Halterung der Grundplatte gehalten und mittels einer radial ausgerichteten Schraube an der Grundplatte befestigt. Zum Ausbau des verbrauchten Schleifsegmentes ist es erforderlich, die radial ausgerichtete Schraube zu entfernen, und das Schleifsegment in axialer Richtung vom Schleifwerkzeug herauszuziehen. Der Einbau des neuen Schleifsegmentes erfolgt dann in umgekehrter Reihenfolge.

Der Einsatz von Diamant-Schleifkörpern in einem Schleifwerkzeug gemäß der US 2,720,733 ist sehr unwirtschaftlich, da ein großteil des teuren Diamant-Schleifsegmentes zur Befestigung verwendet wird und nicht zu Schleifzwecken eingesetzt werden kann. Zwar würde durch den Einsatz von aus einem Segmentträgerkörper und einem Schleifsegment zusammengesetzte Schleifkörper die Wirtschaftlichkeit erhöht, jedoch hätte eine solches Schleifwerkzeug immer noch sehr hohe Rüst- und Stillstandszeiten, da der Schleifkörper nur in axialer Richtung von der Grundplatte entfernt werden kann. Letzteres führt zu der Notwendigkeit, das Schleifwerkzeug komplett auszubauen, was hohe Rüstkosten zur Folge hat.

Desweiteren ist ein Schleifwerkzeug gemäß der US 2,720,733 nicht in der Lage, die hohen, beim Schleifen von Natur- und Kunststein auftretenden Kräfte aufzunehmen, da die einzelnen, über den Umfang des Schleifwerkzeugs verteilten Schleifkörper nicht ausreichend verankert sind. Vielmehr besteht das Problem, daß die in Umfangsrichtung auf den Schleifkörper wirkende Kraft alleine von der Befestigungsschraube aufgenommen werden muß, was zu einer hohen Belastung dieser Schraube führt. Folglich können die hohen, beim Bearbeiten von Natur- und Kunststein auftretenden Kräfte nicht aufgenommen werden, so daß eine Bearbeitung von Natur- und Kunststein mit diesem Schleifwerkzeug nicht wirtschaftlich möglich ist.

Außerdem besteht die Gefahr des Ausbrechens von größeren Teilstücken des Schleifkörpers, insbesondere in dessen Randbereich. Diese herausgebrochenen Teilstücke könnten beispielsweise umherfliegen und weitere Beschädigungen hervorrufen beziehungsweise Verletzungen des Bedienungspersonals herbeiführen.

Aus der DD 203 852 ist ein Schleifwerkzeug bekannt, dessen Schleifkörper einzeln in der Grundplatte gehalten sind. Diese quaderförmig ausgebildeten Schleifkörper sind in entsprechenden, im Schleifwerkzeug vorgesehenen Ausnehmungen mittels einer vorgespannten Feder gehalten. Auch diese Schleifkörper werden in axialer Richtung ein- und ausgebaut. Hierzu muß mittels eines Hilfswerkzeuges die Feder weiter gespannt werden, um den Schleifkörper freizugeben, der sodann in axialer Richtung vom Schleifwerkzeug entfernt werden kann. Durch den Einsatz eines Hilfswerkzeuges zum Austausch der Schleifkörper ist es auch bei dem Scleifwerkzeug der DD 203, 852 nicht, bzw. nicht in wirtschaftlicher Weise, möglich, die Schleifkörper auszutauschen.

Auch der Schleifkörper dieses Schleifwerkzeuges ist nicht für Diamant-Schleifwerkzeuge geeignet, da die hohen, beim Bearbeiten von Natur- und Kunststein auftretendenKräfte nicht vom Schleifkörper aufgenommen werden können.

Desweiteren wird auch hier ein Teil des Schleifkörpers zur Befestigung und nicht zum Schleifen verwendet wird, was das Schleifwerkzeug unwirtschaftlich werden läßt.

Davon ausgehend liegt der vorliegenden Erfindung die Aufgabe zugrunde, ein Diamant-Schleifwerkzeug zu schafffen, bei dem die Rüstzeiten kurz und die wirtschaftliche Ausnutzung der Diamantschleifkörper groß ist.

Als technische Lösung dieser Aufgabe wird erfindungsgemäß vorgeschlagen, das Diamant-Schleifwerkzeug der eingangs genannten Art dahingehend weiterzubilden, dass die Aufnahme nach außen hin offen ausgebildet ist, so dass der Segmentträgerkörper in radialer Richtung am Grundkörper montierbar ist, dass die radiale Anschlagfläche gegenüber der Mittelachse geneigt ausgebildet ist, und dass der Segmentträgerkörper keilförmig ausgebildet ist, wobei die am Grundkörper radial zur Anlage kommende Seite des Segmentträgerkörpers als Keilfläche ausgebildet ist, die an der entsprechend gegenüber der Mittelachse geneigten Anschlagfläche des Grundkörpers anliegt.

Nachdem das Diamant-Schleifwerkzeug zur Bearbeitung von Natur- und Kunststein in der Regel horizontal ausgerichtet ist und um eine vertikale Achse rotiert, ist es erfindungsgemäß möglich, den Segmentträgerkörper in radialer Richtung, das heißt von der Seite her ein- oder auszubauen.

Ein nach dieser technischen Lehre hergestelltes Diamant-Schleifwerkzeug hat den Vorteil, daß die Segmentträgerkörper von der Seite her zugänglich sind, so daß es zum Auswechseln der Segmentträgerkörper ausreicht, eine Schutzwand der Schleifanlage zu entfernen. Der Ausbau des kompletten Schleifwerkzeuges ist somit obsolet, mit der Folge, daß die Arbeit des Monteurs deutlich vereinfacht wird, und daß die Rüstzeiten, also auch die Stillstandszeiten der Schleifanlage drastisch gesenkt werden.

Ein weitere Vorteil besteht darin, daß die Segmentträgerkörper in einfacher Weise von der Seite, das heißt in radialer Richtung in die nach außen hin offene Aufnahme eingeschoben werden können, um in der Aufnahme in einer genau definierten Position befestigt zu werden.

Ein weiterer Vorteil besteht darin, dass die radiale Anschlagfläche gegenüber der Mittelachse um bis zu 45° vorzugsweise 30° geneigt ist. Hierdurch erhält der Segmentträgerkörper eine leicht keilförmige Ausgestaltung. Dies hat den Vorteil, daß eine präzise Positonierung der cirka 50 Gramm schweren Segmentträgerkörper am Grundkörper nahezu toleranzfrei gewährleistet ist.

In einer anderen, bevorzugten Ausführungsform weist der Segmentträgerkörper je eine quer zur Umfangsrichtung verlaufende rechte und linke Anlagefläche auf, mit denen der Segmentträgerkörper an korrespondierenden, mit dem Grundkörper in Wirkverbindung stehenden Gegenflächen anliegt. Hierbei bilden die beiden Gegenflächen quasi eine Führung und bewirken einen zuverlässigen Halt des Schleifkörpers am Grundkörper. Da der Segmentträgerkörper rechts und links identisch ausgebildet ist, kann dieser sowohl in rechts- als auch in linkslaufenden Schleifwerkzeugen eingesetzt werden, so daß die Gefahr einer falschen Montage minimiert wird.

Ein weiterer Vorteil eines erfindungsgemäß ausgestalteten Schleifwerkzeuges ergibt sich durch die Unfallsichere Arbeitsweise, insbesondere bei Schleifmaschinenanlagen, bei denen gleichzeitig im Gleich- und im Gegenlauf gearbeitet wird.

In einer anderen, bevorzugten Ausführungsform sind die Gegenflächen an einem am Grundkörper ausgebildeten Vorsprung angeordnet. Diese Gegenflächen begrenzen die Aufnahme in Umfangsrichtung und gewährleisten somit einen zuverlässigen Halt des Schleifkörpers am Schleifwerkzeug. Ein besonderer Vorteil dieser Ausführungsform liegt darin, daß die sich gegenüberliegenden Gegenflächen in einfacher Weise genau parallel ausgerichtet gefertigt werden können, um den ebenfalls parallele Anlagenflächen aufweisenden Segementträgerkörper paßgenau und nahezu spielfrei aufzunehmen. Diese durch die vier Seiten begrenzte Aufnahme kapselt den Segmentträgerkörper in den Richtungen (Umfangs-, Axial- und Radialrichtung), in denen die Kräfte am Schleifkörper angreifen, so daß höchste beim Schleifen auftretende Kräfte zuverlässig aufgenommen werden.

In noch einer anderen bevorzugten Ausführungsform steht der Segmentträgerkörper über den Grundkörper über. Dies hat zum einen den Vorteil, daß die Schleifsegmente vollständig genutzt werden könnten, das heißt, erst wenn die Schleifsegmente nahezu vollständig verbraucht sind, muß der Segmentträgerkörper durch einen neuen ersetzt werden. Durch die vollständige Ausnutzung der Schleifsegmente wird die Wirtschaftlichkeit des Diamant-Schleifwerkzeuges erhöht. Dies ist besonders bei den teuren Diamant-Schleifsegmenten von großem Vorteil.

Ein weiterer Vorteil besteht darin, daß insbesondere beim Naßschleifen durch die Distanzierung des Schleifsegmentes vom Grundkörper die aus dem Grundkörper austretende Kühlflüssigkeit das Schleifsegment auch dann noch in ausreichendem Maße erreicht, wenn es fast vollständig abgenutzt ist, das heißt, wenn der Spalt zwischen dem Werkstück und dem Grundkörper des Werkzeugs ein Minimum angenommen hat.

In einer weiteren Ausführungsform ist der Segmentträgerkörper durch eine radial ausgerichtete Schraube am Grundkörper gehalten, so daß der Ein- und Ausbau des Segmentträgerkörpers in einfacher Weise zu bewerkstelligen ist.

In einer vorteilhaften Weiterbildung ist an dem Grundkörper ein Abdeckdring montiert, der die Anschlagflächen sämtlicher Segmentträgerkörper aufweist und an dem sämtliche Schleifkörper anliegen. Durch die Anordnung sämtlicher Anlageflächen an einem einzigen Bauteil wird eine einheitliche und gleichmäßige Anordnung der Schleifsegmente erreicht. Beispielsweise kann durch Abdrehen der Unterseite des Abdeckringes eine wirklich plane Fläche geschaffen werden, so daß sämtliche Schleifsegmente quasi an derselben Anschlagfläche anliegen und eine gleichmäßige Positionierung und Abnutzung der Diamant-Schleifsegmente gewährleistet ist.

In einer weiteren, vorteilhaften Ausführungsform ist zwischen der radialen Anschlagfläche, der axialen Anschlagfläche, der rechten- und/oder der linken Gegenfläche und dem Segmentträgerkörper ein Fettfilm vorgesehen. Hierdurch werden Rostansätze am Grundkörper, am Abdeckring und/oder am Segmentträgerkörper vermieden.

In einer vorteilhaften Ausgestaltung ist der Segmentträgerkörper aus Metall, insbesondere gesintertem Metall (Sintermetall), gefertigt, an dem das Diamant-Schleifsegment vorteilhafter Weise angelötet oder angeschweißt ist. Die Verwendung von Metall hat den Vorteil, daß hierdurch ein sehr stabiler und bruchfester Segmentträgerkörper entsteht, der darüberhinaus die, insbesondere beim Trockenschliff, auftretende Reibungswärme zuverlässig in den Grundkörper ableitet.

Der Einsatz von rechteckförmigen Diamant-Schleifsegmenten am Werkzeugumfang hat den Vorteil, daß auch eine gleichmäßig verteilte, spezifische Segmentoberfläche vorhanden ist, mit der Folge, daß hier immer auch ein gleichmäßiger Segmentverschleiß vorliegt. Hierdurch bleibt das Werkzeug über die gesamte Laufzeit konstant in der Leistung und in der Funktion.

Ein nach dieser technischen Lehre ausgebildetes, erfindungsgemäßes Diamant-Schleifwerkzeug kann gleichzeitig im Stirn- und im Seitenschliff eingesetzt werden. Die hierbei radial und tangential auftretenden Reibungskräfte werden von dem paßgenau in der Aufnahme sitzenden Segmentträgerkörper zuverlässig aufgenommen. Dabei gewährleistet der an vier Seiten gekapselte und paßgenau in der Aufnahme sitzende Segmentträgerkörper ein hohes Maß an Betriebssicherheit.

Durch den gleichzeitigen Stirn- und Seitenschliff sind höhere Zustelltiefen von bis zu 7 Millimetern möglich, so daß das erfindungsgemäße Diamant-Schleifwerkzeug höhere Zerspanungsleistungen und somit eine erhöhte Wirtschaftlichkeit aufweist.

Das erfindunsgemäße Schleifwerkzeug kann sowohl im Naßschliff- als auch im Trockenschliffverfahren vorteilhaft eingesetzt werden.

Im folgenden wird eine Ausführungsform eines erfindungsgemäßen Schleifwerkzeuges näher beschrieben und in der Zeichnung dargestellt. An dieser Stelle sei erwähnt, daß diese Ausführungsform lediglich beispielhaften Charakter hat und keine Limitierung der Erfindung darstellt. Es zeigen
- Figur 1: eine perspektivische Ansicht eines Teils eines erfindungsgemäßen Schleifwerkzeuges, wobei ein Schleifkörper explosionsartig herausgezogen dargestellt ist;
- Figur 2: eine geschnittene Teilansicht eines Schleifwerkzeuges gemäß Figur 1.

Das in den Figuren 1 und 2 dargestellte Schleifwerkzeug 1 umfaßt einen Grundkörper 2 mit einer Anzahl daran angebrachter Schleifkörper 3 und einen Abdeckring 4, der in einer Nut des Grundkörpers 2 angebracht ist und als Anschlag für die Schleifkörper 3 dient.

Über den Umfang des Grundkörpers 2 sind 66 (bei einem Werkzeugdurchmesser von 800 mm) etwa 50 Gramm schwere Schleifkörper 3 äquidistant angebracht. Je nach Anwendungsfall kann aber auch ein Schleifwerkzeug mit einer anderen Anzahl von Schleifkörpern 3 eingesetzt werden.

Der in Figur 1 explosionsartig vorgezogene Schleifkörper 3 setzt sich aus einem Segmentträgerkörper 5 und einem Schleifsegment 6 zusammen, wobei das Schleifsegment 6 ein Diamant-Schleifsegment ist. Der Segmentträgerkörper 5 ist keilförmig ausgebildet, wobei die am Grundkörper 2 zur Anlage kommende Seite des Segementträgerkörpers 5 als Keilfläche 7 ausgebildet ist. Im montierten Zustand liegt die Keilfläche 7 an einer entsprechend geneigten Anschlagfläche 8 des Grundkörpers 2 an und bietet dem Segmentträgerkörper 5 somit eine großflächige Anlage.

Wie aus Figur 2 deutlich zu entnehmen ist, weist der aus Sintermetall gefertigte Segmentträgerkörper 5 einen Überhang 9 auf, der über den Grundkörper 2 nach unten hinaus ragt. An diesem Überhang 9 ist das Diamant-Schleifsegment 6 derart angelötet, daß es senkrecht nach unten vom Grundkörper 2 absteht. In dieser Ausführungsform ist das Diamant-Schleifsegment 6 parallel zur Mittelachse des Grundkörpers 2 angeordnet.

In einer nichtdargestellten Ausführungsform ist das Diamant-Schleifsegment um 20° gegenüber der Mittelachse angewinkelt. Hierdurch werden die am Diamant-Schleifsegment angreifenden Kräfte noch besser in den Grundkörper 2 geleitet.

In axialer Richtung liegt der Segmentträgerkörper 5 an einer Anschlagfläche 10 des Abdeckrings 4 an, um ein Gegenlager zur Aufnahme der axialen Kräfte zu bilden. Der Abdeckring 4 ist auf seiner Unterseite plan ausgeführt, damit sämtliche Segmentträgerkörper 5 die gleiche Anschlagfläche erhalten und eine gleichmäßige Abnutzung der Diamant-Schleifsegmente gewährleistet ist.

Der Segmentträgerkörper 5 weist eine Durchgangsbohrung zur Aufnahme einer Schraube 11 auf. Mit deiser Schraube 11 wird der Segmentträgerkörper am Grundkörper 2 festgeschraubt und mittels eines Federringes 12 gegen Lösen gesichert.

An der Außenseite des Grundkörpers 2 sind äquidistant Aufnahmen 14 eingearbeitet, in welche die Segmentträgerkörper 5 paßgenau und nahezu spielfrei eingesetzt sind. Diese Aufnahme 14 ist in radialer Richtung durch die Anschlagfläche 8, in axialer Richtung durch die Anschlagfläche 10 und in Umfangsrichtung durch zwei Gegenflächen 15 begrenzt. Die Gegenflächen 15 sind an Vorsprüngen 16 angeordnet, welche einstöckig mit dem Grundkörper 2 verbunden sind. Während der Segmentträgerkörper 5 mit seiner Keilfläche 7 an der Anschlagfläche 8 des Grundkörpers 2 anliegt, kommen die Gegenflächen 15 mit entsprechenden, am Segmentträgerkörper 5 ausgebildeten Anlageflächen 17 zur Anlage, so daß der Vorsprung 16 den Schleifkörper 3 in Umfangsrichtung abstützt.

Dieses erfindungsgemäß ausgebildete Diamant-Schleifwerkzeug 1 kann sowohl beim Naß- als auch beim Trockenschliffverfahren eingesetzt werden. Beim Einsatz des Diamant-Schleifwerkzeuges 1 im Naßschliffverfahren wird Kühlflüssigkeit aufgrund der Fliehkraft aus dem Wasseraustritt 13 herausgeschleudert und trifft auf das Diamant-Schleifsegment 6 zwecks Kühlung.

Zur Demontage des Schleifkörpers 3 wird die Schraube 11 gelöst und entfernt, bevor der Schleifkörper manuell in radialer Richtung vom Grundkörper 2 aus der Aufnahme 14 herausgezogen wird. Da das vorliegende Diamant-Schleifwerkzeug 1 horizontal ausgerichtet ist, wird der Schleifkörper 3 in horizontaler Richtung vom Diamant-Schleifwerzeug 1 entfernt.

Zum Einbau eines neuen Diamant-Schleifkörpers 3 am Diamant-Schleifwerkzeug 1 werden zunächst die gefährdeten Flächen der Aufnahme 14 mit Fett eingeschmiert, um Korrosion zu vermeiden. In diesem Fall ist das die am Grundkörper 2 befindliche Anschlagfläche 8, die am Abdeckring 4 befindliche Anschlagfäche 10, die rechte und die linke Gegenfläche 15 und die mit diesen Flächen korrespondierenden Seiten des Diamant-Segmentträgerkörpers 5. Anschließend wird der Schleifkörper 3 von der Seite (in radialer Richtung) in die Aufnahme 14 des Diamant-Schleifwerkzeugs 1 eingeführt und sowohl an der Anschlagfläche 8, als auch an der Anschlagfläche 10 zum Anliegen gebracht. Dabei wird der Segmentträgerkörper 5 von den Gegenflächen 15 eng anliegend geführt. Aschließend wird in die Öffnung des Segmentträgerkörpers 5 die Schraube 11 eingeführt und in das entsprechende Gewinde am Grundkörper 2 eingedreht, bis der Schleifkörper 3 fest und unverrückbar am Diamant-Schleifwerkzeug 1 befestigt ist.

Das vorbeschriebene Diamant-Schleifwerkzeug kann in Schleifmaschinen, Schleifanlagen mit Bandzuführung oder in Doppel-Supportmaschinen mit gegenläufigen Schleifwerkzeugen vorteilhaft eingesetzt werden. Hierbei wird das Diamant-Schleifwerkzeug je nach Bedarf horizontal oder vertikal ausgerichtet.

### Bezugszeichenliste:

- 1: Diamant-Schleifwerkzeug
- 2: Grundkörper
- 3: Schleifkörper
- 4: Abdeckring
- 5: Segmentträgerkörper
- 6: Diamant-Schleifsegment
- 7: Keilfläche
- 8: Anschlagfläche
- 9: Überhang
- 10: Anschlagfläche
- 11: Schraube
- 12: Federring
- 13: Wasseraustritt
- 14: Aufnahme
- 15: Gegenfäche
- 16: Vorsprung
- 17: Anlagefläche

## Patentansprüche

1. Diamant-Schleifwerkzeug zur Oberflächenbearbeitung von Natur- und Kunststein, mit einem um seine Mittelachse rotierbar angeordnetem Grundkörper (2), an dem eine Anzahl ein Diamant-Schleifsegment (6) haltender Segmentträgerkörper (5) lösbar befestigt sind, wobei die Diamant-Schleifsegmente (6) im wesentlichen koaxial zur Mittelachse vom Grundkörper (2) abstehen, wobei für jeden Segmentträgerkörper (5) im Grundkörper (2) eine eigene Aufnahme (14) ausgebildet ist, und wobei die Aufnahme (14) eine radiale (8) und eine axiale Anschlagfläche (10) aufweist, an denen der Segmentträgerkörper (5) anliegt,
**dadurch gekennzeichnet**,
dass die Aufnahme (14) nach außen hin offen ausgebildet ist, so dass der Segmentträgerkörper (5) in radialer Richtung am Grundkörper (2) montierbar ist, dass die radiale Anschlagfläche (8) gegenüber der Mittelachse geneigt ausgebildet ist, und dass der Segmentträgerkörper (5) keilförmig ausgebildet ist, wobei die am Grundkörper (2) radial zur Anlage kommende Seite des Segmentträgerkörpers (5) als Keilfläche (7) ausgebildet ist, die an der entsprechend gegenüber der Mittelachse geneigten Anschlagfläche (8) des Grundkörpers (2) anliegt.

2. Diamant-Schleifwerkzeug nach Anspruch 1,
**dadurch gekennzeichnet**,
dass die Anschlagfläche (8) gegenüber der Mittelachse einen Neigungswinkel von bis zu 45°, vorzugsweise 30°, aufweist.

3. Diamant-Schleifwerkzeug nach einem der vorangehenden Ansprüche,
**dadurch gekennzeichnet**,
daß der Segmentträgerkörper (5) je eine quer zur Umfangsrichtung verlaufende rechte und linke Anlagefläche (17) aufweist, mit denen der Segmentträgerkörper (5) an korrespondierenden, mit dem Grundkörper (2) in Wirkverbindung stehenden Gegenflächen (15) anliegt.

4. Diamant-Schleifwerkzeug nach einem der vorangehenden Ansprüche,
**dadurch gekennzeichnet**,
daß am Grundkörper (2) Vorsprünge (16) ausgebildet sind, an denen Gegenflächen (15) angeordnet sind, so daß die Aufnahme (14) aus einer im Grundkörper (2) eingelassenen Aussparung gebildet ist, die sowohl durch die radiale und axiale Anschlagfläche (8, 10), als auch durch die rechte und die linke Gegenfläche (15) begrenzt ist.

5. Diamant-Schleifwerkzeug nach wenigstens einem der vorangehenden Ansprüche,
**dadurch gekennzeichnet**,
daß der Segmentträgerkörper (5) über den Grundkörper (2) übersteht.

6. Diamant-Schleifwerkzeug nach wenigstens einem der vorangehenden Ansprüche,
**dadurch gekennzeichnet**,
daß der Segmentträgerkörper (5) durch eine radial ausgerichtete Schraube (11) am Grundkörper (2) gehalten ist.

7. Diamant-Schleifwerkzeug nach wenigstens einem der vorangehenden Ansprüche,
**dadurch gekennzeichnet**,
daß zwischen der radialen Anschlagfläche (8), der axialen Anschlagfläche (10), der rechten und/oder der linken Gegenfläche (15) und dem Segmentträgerkörper (5) ein Fettfilm vorgesehen ist.

8. Diamant-Schleifwerkzeug nach wenigstens einem der vorangehenden Ansprüche,
**dadurch gekennzeichnet**,
daß die Segmentträgerkörper (5) aus Metall, insbesondere Sintermetall gefertigt sind.

9. Diamant-Schleifwerkzeug nach wenigstens einem der vorangehenden Ansprüche,
**dadurch gekennzeichnet**,
daß die Diamant-Schleifsegmente (6) am Segmentträgerkörper (5) aus Metall angelötet oder angeschweißt sind.

## Claims

1. Diamond grinding tool for surface treatment of natural or artificial stone with a base body (2) rotatably arranged around its central axis and on which a given number of segment supports (5) holding a diamond segment (6) is detachably fastened, whereas the diamond segments (6) are essentially extending away from the base body (2) in coaxial direction relative to the central axis, whereas the base body (2) provides a reception (14) for each segment support (5) and whereas the reception (14) has a radial (8) and an axial stopping area (10), on which the segment support (5) is resting,
**characterized in that** the reception (14) is open to the outside, so that the segment support (5) may be mounted on the base body (2) in radial direction, that the radial stopping area (8) is slanted relative to the central axis, and that the segment support (5) is wedge-shaped, whereas the segment support's (5) side coming to rest radially on the base body (2) is designed as a wedge surface (7) resting on the stopping area (8) of the base body (2) which is correspondingly slanted relative to the central axis.

2. Diamond grinding tool according to claim 1,
**characterized in that** the stopping face (8) has an angle of inclination of up to 45°, preferably of 30°, relative to the central axis.

3. Diamond grinding tool according to one of the previous claims,
**characterized in that** the segment support (5) is provided with a right and a left bearing surface (17) running across the circumferential direction with the help of which the segment support (5) is coming to rest on corresponding opposite surfaces (15) interacting with the base body (2).

4. Diamond grinding tool according to one of the previous claims,
**characterized in that** projections (16) are provided on the base body (2) so that the reception (14) is constituted by a recess provided in the base body (2) and limited by the radial and axial stopping areas (8, 10) as well as by the right and left opposite surface (15).

5. Diamond grinding tool according to at least one of the previous claims,
**characterized in that** the segment support (5) is projecting above the base body (2).

6. Diamond grinding tool according to at least one of the previous claims,
**characterized in that** the segment support (5) is maintained on the base body (2) by a radially orientated screw (11).

7. Diamond grinding tool according to at least one of the previous claims,
**characterized in that** a grease coating is provided between the radial stopping area (8), the axial stopping area (10), the right and/or the left opposite surface (15) and the segment support (5).

8. Diamond grinding tool according to at least one of the previous claims,
**characterized in that** the segment supports (5) are made of metal, more particularly of sintered metal.

9. Diamond grinding tool according to at least one of the previous claims,
**characterized in that** the diamond segments (6) are welded or soldered on the segment support (5) made of metal.

## Revendications

1. Outil de meulage diamanté pour le surfaçage de pierres naturelles et d'agglomérés avec un corps de base (2) accomodé de facon rotative autour de son axe central et auquel sont fixés de manière amovible un certain nombre de supports de segment (5) portant un segment de meule diamantée (6) , les segments de meule diamantée (6) se détachant du corps de base (2) essentiellement coaxialement par rapport à l'axe central, le corps de base (2) étant pourvu d'un logement (14) pour chaque support de segment (5), ledit logement (14) étant muni d'une surface d'arrêt radiale (8) et d'une surface d'arrêt axiale (10) sur lesquelles repose le support de segment (5),
**caractérisé en ce que** le logement (14) est ouvert vers l'extérieur de sorte que le support de segment (5) puisse être monté sur le corps de base (2) en direction radiale, que la surface d'arrêt radiale (8) est en diagonale par rapport à l'axe central et que le support de segment (5) est en forme de coin, le côté du support de segment (5) reposant radialement sur le corps de base (2) étant biseauté (7) et reposant sur la surface d'arrêt (8) correspondante du corps de base, ladite surface d'arrêt (8) étant oblique par rapport à l'axe central du corps de base (2).

2. Outil de meulage diamanté selon la revendication 1,
**caractérisé en ce que** la surface d'arrêt (8) présente un angle d'inclinaison de jusqu'à 45°, de préférence de 30°, par rapport à l'axe central.

3. Outil de meulage diamanté selon l'une des revendications précédentes,
**caractérisé en ce que** le support de segment (5) est pourvu d'une surface d'applique droite et d'une surface d'applique gauche (17) transversales au pourtour avec lesquelles le support de segment (5) repose sur des contre-surfaces (15) reliées au corps de base (2).

4. Outil de meulage diamanté selon l'une des revendications précédentes,
**caractérisé en ce que** des saillies (16) sont prévues sur le corps de base (2) qui portent des contre-surfaces (15), de sorte que le logement (14) est formé par un évidement aménagé dans le corps de base (2) et qu'il est limité par les surfaces d'arrêt radiale et axiale (8, 10) ainsi que par les contre-surfaces (15) droite et gauche.

5. Outil de meulage diamanté selon au moins une des revendications précédentes,
**caractérisé en ce que** le support de segment (5) surplombe le corps de base (2).

6. Outil de meulage diamanté selon au moins une des revendications précédentes,
**caractérisé en ce que** le support de segment (5) est maintenu au corps de base (2) par une vis (11) orientée radialement.

7. Outil de meulage diamanté selon au moins une des revendications précédentes,
**caractérisé en ce que** une couche de graisse est prévue entre la surface d'arrêt radiale (8), la surface d'arrêt axiale (10), la contre-surface droite et/ou gauche (15) et le support de segment (5).

8. Outil de meulage diamanté selon au moins une des revendications précédentes,
**caractérisé en ce que** les supports de segment (5) sont fabriqués en métal, plus particulièrement en métal fritté.

9. Outil de meulage diamanté selon au moins une des revendications précédentes,
**caractérisé en ce que** les segments de meule diamantée (6) sont soudés ou brasés au support de segment (5) en métal.
